# EUROPÄISCHE PATENTSCHRIFT

(11) **EP 2 712 997 B1**
(45) Veröffentlichungstag und Bekanntmachung des Hinweises auf die Patenterteilung: **04.03.2020**
(21) Anmeldenummer: 13004633.7
(22) Anmeldetag: 24.09.2013
(51) Int. Cl.: E05F 15/603, F16D 43/00

(54) **Bewegungsvorrichtung für ein bewegbares Möbelteil**
Motion device for a mobile element of a furniture
Dispositif de mouvement pour un élément mobile de meuble

(30) Priorität: 01.10.2012 DE 202012009451 U
(43) Veröffentlichungstag der Anmeldung: 02.04.2014
(73) Patentinhaber: Grass GmbH, 64354 Reinheim (DE)
(72) Erfinder: Lauffer, Adelbert, 72766 Reutlingen (DE)
(74) Vertreter: Patentanwälte Magenbauer & Kollegen Partnerschaft mbB

(56) Entgegenhaltungen:
- EP-A1- 2 248 981
- EP-A2- 2 050 911
- EP-A2- 2 320 104
- AT-U1- 11 823

## Beschreibung

Die Erfindung betrifft eine Bewegungsvorrichtung für ein bewegbares Möbelteil, insbesondere Möbelklappe, Tür oder Schublade, mit einem Stellantrieb und einem durch den Stellantrieb antreibbaren Abtrieb für das bewegliche Möbelteil, wobei eine mit dem Stellantrieb und dem Abtrieb zusammenwirkende Kupplung vorgesehen ist, wobei die als Überlastkupplung ausgebildet ist, die ein in Antriebsverbindung mit dem Stellantrieb stehendes erstes Kupplungsteil und ein in Abtriebsverbindung mit dem Abtrieb stehendes zweites Kupplungsteil aufweist, die bei Überschreiten eines bestimmten Kraftmomentes voneinander entkuppeln, wobei zwischen den beiden Kupplungsteilen Kupplungsmittel wirksam sind, die zwischen einer die beiden Kupplungsteile miteinander kuppelnden Mitnahmestellung und einer eine Relativbewegung zwischen den beiden Kupplungsteilen ermöglichenden Freigabestellung bewegbar sind, und wobei die Kupplungsmittel Rastelemente umfassen, die in der Mitnahmestellung in zugeordnete Rastaufnahmen an einem der beiden Kupplungsteile eingerastet und in der Freigabestellung aus diesen ausgerastet sind.

Bewegungsvorrichtungen für bewegbare Möbelteile, bei denen zwischen Stellantrieb und Abtrieb eine Kupplung angeordnet ist, sind bereits seit langem bekannt.

Die Kupplung sorgt dafür, dass das bewegbare Möbelteil auf zwei unterschiedliche Arten bewegt werden kann. Bei wirksamer Kupplung wird das bewegbare Möbelteil aktuorisch mittels des Stellantriebs angetrieben, beispielsweise im Falle einer Möbelklappe oder Schublade zwischen der Offen- und Schließstellung bewegt. Bei unwirksamer Kupplung sind Stellantrieb und Abtrieb voneinander getrennt und das bewegliche Möbelteil kann manuell bewegt werden. Dies ist vor allem dann wichtig, wenn der Stellantrieb defekt oder in Folge eines Energieausfalls nicht betriebsfähig ist.

Eine Bewegungsvorrichtung der eingangs erwähnten Art ist beispielsweise aus der EP 2 248 981 A1 bekannt. Die EP 2 248 981 A1 offenbart einen Klappenbeschlag für eine Möbelklappe. Der Klappenbeschlag besitzt einen Stellarm, an dem die Möbelklappe angekoppelt ist. Der Stellarm ist mittels eines Stellantriebs antreibbar, sodass die Möbelklappe von der Schließstellung in Richtung der Offenstellung und umgekehrt bewegbar ist. Zwischen dem Stellantrieb und dem Stellarm ist eine Drehmoment-Übertragungseinrichtung in Form einer Überlastkupplung eingeschaltet. Die Überlastkupplung besitzt ein in Antriebsverbindung mit einem Elektromotor des Stellantriebs verbundenes erstes Kupplungsteil in Form eines Kupplungs-Zahnrads und ein in Antriebsverbindung mit dem Stellarm verbundenes zweites Kupplungsteil in Form eines Kupplungs-Zahnrads.

Die EP 2 320 104 A2 offenbart eine Drehmomentkupplung mit einer Hohlwelle und einer konzentrisch in der Hohlwelle angeordneten Innenwelle. Die Kraftübertragung zwischen der Hohlwelle und der Innenwelle erfolgt über mehrere Blattfedern, die drehfest an der Innenwelle angelegt sind und formschlüssig mit der Hohlwelle in Verbindung stehen.

Aufgabe der Erfindung ist es, eine Bewegungsvorrichtung der eingangs erwähnten Art zu schaffen, die einfach aufgebaut ist und relativ unempfindlich gegenüber Störeinflüssen ist. Diese Aufgabe wird durch eine Bewegungsvorrichtung mit den Merkmalen des unabhängigen Anspruches 1 gelöst. Weiterbildungen der Erfindung sind in den Unteransprüchen dargestellt. Die erfindungsgemäße Bewegungsvorrichtung für ein bewegbares Möbelteil, insbesondere Möbelklappe, Tür, Schublade oder dergleichen, zeichnet sich dadurch aus, dass die Rastelemente an einem der beiden Kupplungsteile fest eingespannt sind, während am anderen Kupplungsteil die Rastaufnahmen ausgebildet sind, wobei die beiden Kupplungsteile radförmig ausgestaltet sind und koaxial zu einer Rotationsachse sowie konzentrisch zueinander angeordnet sind, wobei die Kupplungsmittel zwischen den beiden Kupplungsteilen angeordnet sind, und wobei die Rastelemente als Biegeteile ausgebildet sind, die unter Einwirkung des Kraftmomentes elastisch biegbar sind und bei Überschreiten des bestimmten Kraftmomentes aus den zugeordneten Rastaufnahmen ausrasten.
Durch die Überlastkupplung lässt sich das bewegbare Möbelteil auf zwei unterschiedliche Arten öffnen und schließen. Zum einen ist ein aktuorisches Öffnen oder Schließen mittels des Stellantriebs möglich, wobei vorzugsweise die Öffnungsbewegung von der Schließstellung in die vollständige Offenstellung und umgekehrt komplett aktuorisch erfolgt. Andererseits lässt sich das bewegbare Möbelteil auch jederzeit manuell öffnen oder schließen, wobei in diesem Fall das durch die manuelle Handhabe des bewegbaren Möbelteils eingebrachte Kraftmoment, bei dem es sich um ein Drehmoment handeln kann, dafür sorgt, dass die Überlastkupplung den Stellarm vom Stellantrieb entkuppelt, wodurch dann eine stellantriebslose Weiterbewegung des bewegbaren Möbelteils möglich ist, ohne Behinderung durch die Selbsthemmung des Stellantriebs.
Die Überlastkupplung trägt ferner zum Schutz des bewegbaren Möbelteils gegen unbeabsichtigte Beschädigung bei. Ein in Schließstellung befindliches bewegbares Möbelteil, beispielsweise Möbelklappe, sieht man von außen in der Regel nicht an, dass es sich hierbei um eine aktuorisch betätigte Möbelklappe handelt. Daher ist es durchaus wahrscheinlich, dass der Benutzer erst einmal versucht, das bewegbare Möbelteil manuell zu öffnen. Die manuelle Handhabe am bewegbaren Möbelteil wird aber nichts bewirken, falls die Aktivierung des Stellantriebs beispielsweise durch kurzen Druck in Richtung Möbelkorpus erfolgt. Es ist daher durchaus denkbar, dass der Benutzer der Ansicht ist, dass das bewegbare Möbelteil klemmt und wird folglich noch stärker an dem bewegbaren Möbelteil ziehen, wodurch dann möglicherweise das im Stellantrieb zugeordnete Getriebe oder der Stellantrieb selber beschädigt wird. Ein derartiges Szenario ist mit der erfindungsgemäßen Bewegungsvorrichtung nicht möglich, da in diesem Fall die Überlastkupplung anspricht, die für das Entkuppeln von Stellantrieb und Abtrieb sorgt. Die Überlastkupplung wirkt zudem in beide Bewegungsrichtungen des bewegbaren Möbelteils, so dass sowohl ein manuelles Öffnen als auch ein manuelles Schließen möglich ist.
Zwischen den beiden Kupplungsteilen sind Kupplungsmittel wirksam, die zwischen einer die beiden Kupplungsteile miteinander kuppelnden Mitnahmestellung und einer eine Relativbewegung zwischen den beiden Kupplungsteilen ermöglichenden Freigabestellung bewegbar sind.
Die beiden Kupplungsteile sind radförmig ausgestaltet und koaxial zu einer Rotationsachse sowie konzentrisch zueinander angeordnet, wobei die Kupplungsmittel zwischen den beiden Kupplungsteilen angeordnet sind.

Die Kupplungsmittel umfassen Rastelemente, die in der Mitnahmestellung in zugeordnete Rastaufnahmen an einem der beiden Kupplungsteile eingerastet und in der Freigabestellung aus diesen ausgerastet sind. Die Übertragung des Kraftmoments kann folglich durch Formschluss, also über in der Mitnahmestellung in zugeordnete Rastaufnahmen eingerastete Rastelemente erfolgen. In der Regel wird durch den Stellantrieb eine rotatorische Antriebsbewegung erzeugt, so dass es sich bei dem auf den Abtrieb zu übertragenden Kraftmoment um ein Drehmoment handelt, das dann ggf. über geeignete Umsetzmittel in eine Schwenk- oder Linearbewegung umsetzbar ist.

Die Rastelemente sind an einem der beiden Kupplungsteile fest eingespannt, während am anderen Kupplungsteil die Rastaufnahmen ausgebildet sind.

Die Rastaufnahmen sind zweckmäßigerweise derart ausgebildet, dass die zugeordneten Rastelemente in der Mitnahmestellung jeweils mit Spiel darin eingerastet sind. Das Spiel ist derart gewählt, dass die Rastelemente bei Überschreiten eines bestimmten Kraftmoments definiert ausrasten.

In besonders bevorzugter Weise sind die Rastaufnahmen am inneren ersten Kupplungsteil und die feste Einspannung am äußeren zweiten Kupplungsteil ausgebildet.

Es ist möglich, dass das innere erste Kupplungsteil mit dem Stellantrieb, während das äußere zweite Kupplungsteil mit dem Abtrieb bewegungsgekoppelt ist. Alternativ wäre jedoch auch eine Bewegungskopplung des äußeren zweiten Kupplungsteils mit dem Antrieb und des inneren ersten Kupplungsteils mit dem Abtrieb möglich.

Zweckmäßigerweise sind die Rastaufnahmen am mit dem Antrieb bewegungsgekoppelten Kupplungsteil, also insbesondere am inneren ersten Kupplungsteil ausgestaltet, während die feste Einspannung am mit dem Abtrieb bewegungsgekoppelten Kupplungsteil sitzt. Es wäre jedoch auch denkbar, dass die Rastaufnahmen am mit dem Abtrieb bewegungsgekoppelten Kupplungsteil, also beispielsweise dem äußeren zweiten Kupplungsteil ausgebildet sind, während sich die feste Einspannung am mit dem Antrieb bewegungsgekoppelten Kupplungsteil, also insbesondere dem inneren ersten Kupplungsteil, ausgebildet ist.

Bei einer Weiterbildung der Erfindung sind die Rastaufnahmen am Außenumfang des inneren ersten Kupplungsteils über den Außenumfang verteilt angeordnet. Insbesondere ist hier eine gleichmäßig über den Außenumfang verteilt angeordnete Rasterung vorgesehen.

Die Rastelemente sind als Biegeteile ausgebildet, die unter Einwirkung des Kraftmomentes elastisch biegbar sind und bei Überschreiten des bestimmten Kraftmoments aus den zugeordneten Rastaufnahmen ausrasten. Die Rastelemente können funktionell als Biegebalken bezeichnet werden.

Besonders zweckmäßig ist es, die Biegeteile als Federbleche auszubilden. Hierzu eignet sich besonders Metallmaterial, beispielsweise Stahlmaterial. Es können jedoch auch nichtmetallische Federbleche, beispielsweise Kunststoffbleche, verwendet werden.

Die Erfindung umfasst ferner noch ein Möbel, mit einem Möbelkorpus, dem wenigstens ein bewegbares Möbelteil zugeordnet ist, das über eine Bewegungsvorrichtung zwischen einer Schließstellung und einer Offenstellung beweglich geführt ist. Das erfindungsgemäße Möbel zeichnet sich durch eine Bewegungsvorrichtung nach einem der Ansprüche 1 bis 5 aus.

Bevorzugte Ausführungsbeispiele der Erfindung sind in der Zeichnung dargestellt und werden im Folgenden näher erläutert. In der Zeichnung zeigen:
- Figur 1: eine schematische Darstellung eines bevorzugten Ausführungsbeispiels der erfindungsgemäßen Bewegungsvorrichtung,
- Figur 1b: eine vergrößerte Darstellung eines Rastelements ein- und ausgerastet aus der zugeordneten Rastaufnahme,
- Figur 2: eine perspektivisch schematische Darstellung auf ein nicht zur Erfindung gehörendes Ausführungsbeispiel der Bewegungsvorrichtung,
- Figur 3: eine perspektivische Draufsicht auf eine Komponente der in Figur 1 gezeigten Bewegungsvorrichtung,
- Figur 4: eine Seitenansicht der Komponente aus Figur 3,
- Figur 5: eine alternative Ausführungsform einer Komponente der Bewegungsvorrichtung von Figur 1 und
- Figur 6: eine Seitenansicht auf die Komponente von Figur 5.

Die Figuren 1, 3 bis 6 zeigen ein bevorzugtes Ausführungsbeispiel der erfindungsgemäßen Bewegungsvorrichtung 11. Die Bewegungsvorrichtung 11 dient zum Antreiben eines bewegbaren Möbelteils. Dies kann beispielsweise eine Möbelklappe, eine Tür, eine Schublade oder dergleichen sein.

Die Bewegungsvorrichtung 11 besitzt einen Stellantrieb, der beispielsweise einen Elektromotor umfassen kann. Die Bewegungsvorrichtung 11 umfasst ferner einen Abtrieb, der durch den Stellantrieb antreibbar ist und mit dem bewegbaren Möbelteil gekoppelt ist. Im Falle eines als Möbelklappe ausgebildeten bewegbaren Möbelteils kann der Abtrieb beispielsweise einen schwenkbeweglich antreibbaren Stellarm umfassen, der seinerseits mit der Möbelklappe verbunden ist.

Es ist ferner eine Kupplung 12 vorgesehen, die sowohl mit dem Stellantrieb als auch mit dem Abtrieb zusammenwirkt und zwischen dem Stellantrieb und dem Abtrieb angeordnet ist.

Die Kupplung ist als Überlastkupplung ausgebildet. Sie weist ein in Antriebsverbindung mit dem Stellantrieb stehendes erstes Kupplungsteil 13 und einen in Abtriebsverbindung mit dem Abtrieb stehendes zweites Kupplungsteil 14 auf, die bei Überschreitung eines bestimmten Kraftmoments voneinander entkoppeln.

Zwischen den beiden Kupplungsteilen 13, 14 sind Kupplungsmittel wirksam, die zwischen einer die beiden Kupplungsteile 13, 14 miteinander kuppelnden Mitnahmestellung 15 und einer eine Relativbewegung zwischen den beiden Kupplungsteilen 13, 14 ermöglichenden Freigabestellung 16 bewegbar sind.

Gemäß dem in den Figuren 1, 3 bis 6 gezeigten bevorzugten Ausführungsbeispiel sind die beiden Kupplungsteile 13, 14 radförmig ausgestaltet, die koaxial und konzentrisch zu einer Rotationsachse 17 zueinander angeordnet sind. Hierbei ist das Innere erste Kupplungsteil mit dem Stellantrieb bewegungsgekoppelt, insbesondere mit einer Antriebswelle des Stellantriebs drehfest verbunden. Das innere erste Kupplungsteil 13 wird von dem äußeren zweiten Kupplungsteil umhüllt, wobei zwischen dem inneren ersten Kupplungsteil und dem äußeren zweiten Kupplungsteil in radialer Richtung ein ringförmig ausgebildeter Zwischenraum 18 ausgebildet ist.
Dieser Zwischenraum wird von den Kupplungsmitteln durchsetzt, die gemäß dem ersten Ausführungsbeispiel als Rastelemente 19 in Form von Biegeteilen ausgebildet sind. Die Rastelemente 19 sind in der Mitnahmestellung 15 in zugeordnete Rastaufnahmen 20 eingerastet, die im Beispielsfall am Außenumfang des inneren ersten Kupplungsteils 13 gleichmäßig über dem Umfang verteilt angeordnet sind.
Die Figuren 3 und 4 zeigen eine erste Ausführungsform eines inneren ersten Kupplungsteils 13 mit seinen am Außenumfang ausgebildeten, gleichmäßig über den Außenumfang verteilt angeordneten Rastaufnahmen 20, die jeweils nutartig ausgestaltet sind und sich im Wesentlichen über die axiale Länge des inneren ersten Kupplungsteils 13 erstrecken.
Wie die Figur 1b zeigt, sind die als Biegeteile ausgestalteten Rastelemente 19 in die zugeordneten Rastaufnahmen 20 mit Spiel eingerastet. Damit die Rastelemente 19 bei Überschreiten des bestimmten Kraftmomentes, insbesondere Drehmomentes, aus den jeweiligen Rastaufnahmen 20 definiert ausrasten können und die in Figur 1b eingenommene strichpunktiert gezeichnete Freigabestellung 16 erreichen können, sind die Nutflanken der nutartigen Rastaufnahmen 20 abgeschrägt.

Im Gegensatz zu den Rastaufnahmen 20 am inneren ersten Kupplungsteil 13 sind die Rastelemente 19 am äußeren zweiten Kupplungsteil 14 fest eingespannt. Das Ausrasten erfolgt also auf Seiten des ersten Kupplungsteils 13.

Wie die Figur 1 zeigt, sind die Biegeteile nach Art von Biegebalken unter Einwirkung des Kraftmomentes elastisch biegbar, so dass sie, wie erwähnt, bei Überschreiten eines bestimmten Kraftmoments aus den zugeordneten Rastaufnahmen 20 ausrasten. Die Biegeteile sind als Federbleche ausgestaltet und erstrecken sich in Axialrichtung im Wesentlichen über die gesamte Länge der Rastaufnahmen 20. Als Blechmaterial eignet sich Metallblech, insbesondere Stahlblech.

Die Figuren 5 und 6 zeigen eine zweite Ausführungsform des inneren ersten Kupplungsteils 13, das im Gegensatz zu der in den Figuren 3 und 4 gezeigten ersten Ausführungsform nach Art eines Ritzels ausgebildet ist. Bei dieser Ausführungsform sind die Federbleche jeweils in die zwischen zwei benachbarten Zahnspitzen liegenden Zahntäler eingerastet und können von dort in Folge der schrägen Zahnflanken auch definiert ausrasten.

Figur 2 zeigt ein nicht zur Erfindung gehörendes Ausführungsbeispiel der Bewegungsvorrichtung 11. Auch dieses Ausführungsbeispiel umfasst zwei Kupplungsteile 13, 14, die koaxial bezüglich der Rotationsachse 17 angeordnet sind. Auch hier ist das innere erste Kupplungsteil 13 mit einer nicht dargestellten Antriebswelle des Stellantriebs bewegungsgekoppelt. Das äußere zweite Kupplungsteil umschließt das erste Kupplungsteil 13. Zwischen den beiden Kupplungsteilen 13, 14 sind ebenfalls Rastelemente 19 vorgesehen, die jedoch im Unterschied zum ersten Ausführungsbeispiel nach Art von Wälzlagern, also beispielsweise als Kugeln ausgebildet sind. Die Kugeln sind in zugeordnete, radial ausgerichtete Bohrungen 22 aufgenommen, wobei in Letzteren zusätzlich noch Federelemente aufgenommne sind. Die Kugeln sind jeweils auf den Federelementen in Form von Druckfedern gelagert, die die Kugel nach radial außen in jeweils zugeordnete am äußeren zweiten Kupplungsteil 14 ausgebildete Rillen 21 drücken. In der eingerasteten Mitnahmestellung 15 erfolgt eine Kraftübertragung vom inneren ersten Kupplungsteil 13 zum äußeren zweiten Kupplungsteil 14, das mit dem Abtrieb bewegungsgekoppelt ist. Bei Überschreiten eines bestimmten Kraftmomentes werden die Kugeln zurück in ihre jeweiligen Bohrungen 22 gedrückt und rollen aus der zugeordneten Rille 21 am zweiten Kupplungsteil 14 heraus. Die Rillen 21 verfügen jeweils über angefaste Seitenkanten, um das Herausrollen zu erleichtern.

## Patentansprüche

1. Bewegungsvorrichtung für ein bewegbares Möbelteil, insbesondere Möbelklappe, Tür, Schublade oder dergleichen, mit einem Stellantrieb und einem durch den Stellantrieb antreibbaren Abtrieb für das bewegbare Möbelteil, wobei eine mit dem Stellantrieb und dem Abtrieb zusammenwirkende Kupplung (12) vorgesehen ist, die als Überlastkupplung ausgebildet ist, die ein in Antriebsverbindung mit dem Stellantrieb stehendes erstes Kupplungsteil (13) und ein in Abtriebsverbindung mit dem Abtrieb stehendes zweites Kupplungsteil (14) aufweist, die bei Überschreiten eines bestimmten Kraftmomentes voneinander entkuppeln, wobei zwischen den beiden Kupplungsteilen (13, 14) Kupplungsmittel wirksam sind, die zwischen einer die beiden Kupplungsteile (13, 14) miteinander kuppelnden Mitnahmestellung (15) und einer eine Relativbewegung zwischen den beiden Kupplungsteilen (13, 14) ermöglichenden Freigabestellung (16) bewegbar sind, und wobei die Kupplungsmittel Rastelemente (19) umfassen, die in der Mitnahmestellung (15) in zugeordnete Rastaufnahmen (20) an einem der beiden Kupplungsteile (13, 14) eingerastet und in der Freigabestellung (16) aus diesen ausgerastet sind, **dadurch gekennzeichnet, dass** die Rastelemente (19) an einem der beiden Kupplungsteile (13, 14) fest eingespannt sind, während am anderen Kupplungsteil (13, 14) die Rastaufnahmen (20) ausgebildet sind, wobei die beiden Kupplungsteile (13, 14) radförmig ausgestaltet sind und koaxial zu einer Rotationsachse (17) sowie konzentrisch zueinander angeordnet sind, wobei die Kupplungsmittel zwischen den beiden Kupplungsteilen (13, 14) angeordnet sind, und wobei die Rastelemente (19) als Biegeteile ausgebildet sind, die unter Einwirkung des Kraftmomentes elastisch biegbar sind und bei Überschreiten des bestimmten Kraftmomentes aus den zugeordneten Rastaufnahmen (20) ausrasten.

2. Bewegungsvorrichtung nach Anspruch 1, **dadurch gekennzeichnet, dass** die Rastaufnahmen (20) derart ausgebildet sind, dass die zugeordneten Rastelemente (19) in der Mitnahmestellung (15) jeweils mit Spiel darin eingerastet sind.

3. Bewegungsvorrichtung nach einem der vorhergehenden Ansprüche, **dadurch gekennzeichnet, dass** die Rastaufnahmen (20) am inneren ersten Kupplungsteil (13) und die feste Einspannung am äußeren zweiten Kupplungsteil (14) ausgebildet sind.

4. Bewegungsvorrichtung nach Anspruch 3, **dadurch gekennzeichnet, dass** die Rastaufnahmen (20) am Außenumfang des inneren ersten Kupplungsteils (13), insbesondere gleichmäßig über den Außenumfang verteilt angeordnet sind.

5. Bewegungsvorrichtung nach einem der vorhergehenden Ansprüche, **dadurch gekennzeichnet, dass** die Biegeteile als Federbleche ausgebildet sind.

6. Möbel, mit einem Möbelkorpus, dem wenigstens ein bewegbares Möbelteil zugeordnet ist, das über eine Bewegungsvorrichtung (11) zwischen einer Schließstellung und einer Offenstellung beweglich geführt ist, **dadurch gekennzeichnet, dass** die Bewegungsvorrichtung (11) nach einem der Ansprüche 1 bis 5 ausgebildet ist.

## Claims

1. Movement device for a movable furniture component, in particular a furniture flap, door or drawer or similar, with an actuator and an output, drivable by the actuator, for the movable furniture component, wherein a coupling (12) interacting with the actuator and the output is provided, which is designed as an overload coupling, which has a first coupling part (13) in driving connection with the actuator, and a second coupling part (14) in output connection with the output, which disengage from one another when a certain moment of force is exceeded, wherein between the two coupling parts (13, 14) coupling means are effective which may be moved between a driving position (15) which couples the two coupling parts (13, 14) together and a release position (16) allowing a relative movement between the two coupling parts (13, 14), and wherein the coupling means include latching elements (19) which, in the driving position (15), engage in assigned latching locations (20) on one of the two coupling parts (13, 14), and in the release position (16) are disengaged from them, **characterised in that** the latching elements (19) are firmly clamped to one of the two coupling parts (13, 14) while the latching locations (20) are formed on the other coupling part (13, 14), wherein the two coupling parts (13, 14) are wheel-shaped and arranged coaxial to a rotation axis (17) and concentric to one another, wherein the coupling means are arranged between the two coupling parts (13, 14), and wherein the latching elements (19) are designed as bending parts which are elastically bendable under the action of the moment of force and disengage from the assigned latching locations (20) when the specific moment of force is exceeded.

2. Movement device according to claim 1, **characterised in that** the latching locations (20) are so designed that the assigned latching elements (19) are in each case engaged with play in the driving position (15).

3. Movement device according to any of the preceding claims, **characterised in that** the latching locations (20) are formed on the inner first coupling part (13) and the firm clamping is provided on the outer second coupling part (14).

4. Movement device according to claim 3, **characterised in that** the latching locations (20) are provided on the outer periphery of the inner first coupling part (13), in particular distributed evenly over the outer periphery.

5. Movement device according to any of the preceding claims, **characterised in that** the bending parts are in the form of spring steel sheets.

6. Piece of furniture with a furniture carcass to which is assigned at least one movable furniture part which is movably guided between a closed position and an open position, **characterised in that** the movement device (11) is designed according to any of claims 1 to 5.

## Revendications

1. Dispositif de mouvement pour un élément de meuble mobile, en particulier clapet de meuble, porte, tiroir ou similaire, avec un actionneur et une sortie pouvant être entraînée par l'actionneur pour l'élément de meuble mobile, dans lequel un accouplement (12) coopérant avec l'actionneur et la sortie est prévu, qui est réalisé en tant qu'accouplement de surcharge, qui présente un premier élément d'accouplement (13) en liaison d'entraînement avec l'actionneur et un deuxième élément d'accouplement (14) en liaison de sortie avec la sortie, qui se découplent l'un de l'autre en cas de dépassement d'un moment de force déterminé, dans lequel des moyens d'accouplement sont actifs entre les deux éléments d'accouplement (13, 14), qui sont mobiles entre une position d'entraînement (15) accouplant l'un à l'autre les deux éléments d'accouplement (13, 14) et une position de libération (16) permettant un mouvement relatif entre les deux éléments d'accouplement (13, 14), et dans lequel les moyens d'accouplement comprennent des éléments d'encliquetage (19), qui sont encliquetés dans la position d'entraînement (15) dans des logements d'encliquetage associés (20) au niveau d'un des deux éléments d'accouplement (13, 14) et sont désencliquetés de ceux-ci dans la position de libération (16), **caractérisé en ce que** les éléments d'encliquetage (19) sont serrés fermement au niveau d'un des deux éléments d'accouplement (13, 14), pendant que les logements d'encliquetage (20) sont réalisés au niveau de l'autre élément d'accouplement (13, 14), dans lequel les deux éléments d'accouplement (13, 14) sont configurés en forme de roue et sont agencés coaxialement à un axe de rotation (17) ainsi que concentriquement l'un par rapport à l'autre, dans lequel les moyens d'accouplement sont agencés entre les deux éléments d'accouplement (13, 14), et dans lequel les éléments d'encliquetage (19) sont réalisés en tant qu'éléments de flexion, qui sont flexibles élastiquement sous l'action du moment de force et se désencliquettent des logements d'encliquetage associés (20) en cas de dépassement du moment de force déterminé.

2. Dispositif de mouvement selon la revendication 1, **caractérisé en ce que** les logements d'encliquetage (20) sont réalisés de sorte que les éléments d'encliquetage associés (19) y sont encliquetés dans la position d'entraînement (15) respectivement avec un jeu.

3. Dispositif de mouvement selon l'une quelconque des revendications précédentes, **caractérisé en ce que** les logements d'encliquetage (20) sont réalisés au niveau du premier élément d'accouplement interne (13) et le serrage ferme au niveau du deuxième élément d'accouplement externe (14).

4. Dispositif de mouvement selon la revendication 3, **caractérisé en ce que** les logements d'encliquetage (20) sont agencés au niveau de la circonférence extérieure du premier élément d'accouplement interne (13), en particulier distribués uniformément sur la circonférence extérieure.

5. Dispositif de mouvement selon l'une quelconque des revendications précédentes, **caractérisé en ce que** les éléments de flexion sont réalisés en tant que tôles élastiques.

6. Meuble, avec un corps de meuble, auquel au moins un élément de meuble mobile est associé, qui est guidé mobile entre une position de fermeture et une position d'ouverture par le biais d'un dispositif de mouvement (11), **caractérisé en ce que** le dispositif de mouvement (11) est réalisé selon l'une quelconque des revendications 1 à 5.
